# EUROPÄISCHE PATENTSCHRIFT

(11) **EP 1 527 703 B1**
(45) Veröffentlichungstag und Bekanntmachung des Hinweises auf die Patenterteilung: **15.12.2010**
(21) Anmeldenummer: 04023536.8
(22) Anmeldetag: 02.10.2004
(51) Int. Cl.: A24C 5/32, A24C 5/47

(54) **Staffeltrommel**
Staggered drum
Tambour à gradins

(30) Priorität: 30.10.2003 DE 10351070
(43) Veröffentlichungstag der Anmeldung: 04.05.2005
(73) Patentinhaber: Hauni Maschinenbau AG, 21033 Hamburg (DE)
(72) Erfinder: Meins, Thomas, 23398 Labenz (DE); Nürnberg, Michael, 21493 Schwarzenbek (DE); Jonat, Illmar, 20535 Hamburg (DE)
(74) Vertreter: Seemann, Ralph

(56) Entgegenhaltungen:
- EP-A1- 0 679 344
- DE-A1- 10 146 992
- DE-B- 1 173 825
- DE-B- 1 272 795
- US-A- 3 137 302
- US-A- 4 825 994
- US-A- 5 031 643

## Beschreibung

Die Erfindung betrifft eine Staffeltrommel zum Fördern von in wenigstens zwei Reihen nebeneinander angeordneten stabförmigen Artikeln der Tabak verarbeitenden Industrie, insbesondere Filterelemente, wobei für eine Reihe von Artikeln jeweils eine Förderscheibe mit Aufnahmen vorgesehen ist. Darüber hinaus betrifft die Erfindung eine Maschine der Tabak verarbeitenden Industrie, insbesondere Filterherstellungsmaschine oder Filteransetzmaschine.

Unter Artikeln der Tabak verarbeitenden Industrie werden im vorliegenden Zusammenhang solche Gegenstände verstanden, die in einer oder mehreren parallelen Reihen auf Förderern wie z.B. auf Fördertrommein in Filter- oder Zigarettenherstellungsmaschinen gehalten und von diesen gefördert werden. Solche Artikel sind Filterzigaretten sowie Filterstäbe, Filtersegmente usw. Wird im Folgenden der Einfachheit halber nur noch von Filtern oder Filterelementen gesprochen, so gilt das Gesagte ganz entsprechend auch für andere zu fördernde Artikel der vorgenannten Art.

Aus der Patentschrift DE-C-1 272 795 ist die Entnahme von Filterstopfen, d.h. von stabförmigen Artikeln, aus einem Magazin mittels einer Magazintrommel beschrieben. Hierbei werden Filterstäbe aus dem Magazin entnommen und anschließend in Filterstopfen geschnitten. Um die koaxial und in Reihen angeordneten Filterstopfen an eine Muldentrommel gestaffelt zu übergeben, ist ein Zwischenförderer angeordnet, wobei der Zwischenförderer für jede Reihe eine Förderscheibe aufweist.

Ferner ist in der Patentschrift DE-C-1 173 825 eine Staffelvorrichtung für Filterstäbe beschrieben, bei der an einer Aufnahme für einen Filterstab zwei Saugluftöffnungen vorgesehen sind

In US-A-5 031 643 ist eine Fördertrommel für Belagpapier mit einer glatten Oberfläche beschrieben, die Reihen von Saugluftkanälen zum Halten des Belagpapiers aufweist. Zum Verändern der wirksamen Länge der Saugluftkanalreihen ist quer zur Förderrichtung ein umschaltbares und verdrehbares Steuermittel für die Saugluft vorgesehen. Das Umschaltmittel ist auch bei Fördertrommeln für in Mulden geförderte Zigaretten oder Filterstäben einsetzbar. Das Umschaltmittel besteht aus einem verdrehbaren bzw. verschwenkbaren zylindrischen Steuerrohr, dessen Umfang mit mehreren längsaxialen Reihen von Bohrungen versehen ist, die durch Verdrehen bzw. Verschwenken des Steuerrohrs um seine Achse fluchtend mit entsprechenden Reihen von Saugluftkanälen der Trommel angeordnet werden. Die verdrehbaren Rohre bilden Steuermittel für die wirksamen Breiten der Reihen der Saugluftkanäle.

Überdies ist in EP-A-0 679 344 eine Staffeltrommel einer Filterzuführung an einer Filteransetzmaschine beschrieben, die aus mehreren ringförmigen Scheiben mit Aufnahmen für die zu fördernden und zu staffelnden Filterstopfen besteht. Ferner verfügen die Scheiben über Saugbohrungen, wobei eine Steuerhülse im Inneren der Staffeltrommel vorgesehen ist, um den Unterdruck, der an die Saugbohrungen angelegt wird, zu schalten.

Ausgehend von diesem Stand der Technik, ist es Aufgabe der vorliegenden Erfindung, eine Staffeltrommel bereitzustellen, bei der eine schnelle Anpassung an unterschiedliche Längen von Filterstopfen möglich ist.

Die Aufgabe wird gelöst durch eine Staffeltrommel zum Fördern von in wenigstens zwei Reihen nebeneinander angeordneten stabförmigen Artikeln der Tabak verarbeitenden Industrie, insbesondere Filterelemente, wobei für eine Reihe von Artikeln jeweils eine Förderscheibe mit Aufnahmen vorgesehen ist, die dadurch weitergebildet wird, dass eine Aufnahme wenigstens zwei mit Unterdruck beaufschlagbare Saugbohrungen aufweist und dass der Unterdruck an einer der wenigstens zwei Saugbohrungen im Transportbereich der stabförmigen Artikel nicht abschaltbar ist, und wobei eine Abschalteinrichtung derart vorgesehen ist, dass mittels der Abschalteinrichtung der Unterdruck an wenigstens einer Saugbohrung abschaltbar ist, und wobei die Abschalteinrichtung verschiebbar auf der Staffeltrommel angeordnet ist.

Die Erfindung beruht auf dem Gedanken, dass verschieden lange Filterstäbe oder -elemente in den Aufnahmen der Förderscheiben unabhängig von deren Länge auf der Staffeltrommel gestaffelt werden. Hierbei sind insbesondere die Aufnahmen bzw. Förderscheiben in ihrer Breite bzw. Länge so ausgebildet, dass sie die maximal zu handhabende Stablänge der Artikel aufnehmen und staffeln. Insbesondere werden auf dieser Staffeltrommel nur zwei Reihen an Artikein gestaffelt, so dass insgesamt nur zwei Förderscheiben an der Trommel vorgesehen sind. Erfindungsgemäß wird vorgeschlagen, dass der Unterdruck an einer der mindestens zwei Saugbohrungen zwischen der Aufnahme der Filterelemente von einer Fördertrommel und der Übergabe an eine weitere Fördertrommel während des Transports auf der Staffeltrommel nicht abschaltbar ist. Hierdurch liegt stets im Förderbereich der Filterelemente Unterdruck an einer Saugbohrung einer Aufnahme an.

Hierbei ist der Unterdruck an wenigstens einer Saugbohrung mittels einer Abschalteinrichtung abschaltbar, so dass entsprechend der Länge der zu staffelnden Artikel Energie zur Erzeugung von Unterdruck eingespart wird und außerdem das Ansaugen von Schmutzpartikeln oder dergleichen verhindert wird

Um die Staffeltrommel schnell an verschieden lange stabförmige Artikel zum Staffeln einzustellen, ist erfindungsgemäß die Abschalteinrichtung verschiebbar auf der Staffeltrommel angeordnet, so dass mit wenigen Handgriffen eine Anpassung an ein anderes Längenformat der zu fördernden und zu staffelnden Artikel möglich ist.

Insbesondere ist der Unterdruck an Saugbohrungen von wenigstens zwei Aufnahmen gleichzeitig abschaltbar.

Darüber hinaus ist es günstig, wenn der Unterdruck an mehreren Saugbohrungen einer Förderscheibe gleichzeitig abschaltbar ist.

Außerdem ist es vorteilhaft, wenn der Unterdruck an Saugbohrungen der beiden Förderscheiben unabhängig voneinander abschaltbar ist, so dass auf den Förderscheiben unterschiedlich lange Filterstäbe oder stabförmige Artikel gestaffelt werden.

In einer vorteilhaften Ausgestaltung der Erfindung weist jede Förderscheibe eine Abschalteinrichtung auf.

Hierzu ist die Abschalteinrichtung ringförmig und/oder einstellbar ausgebildet.

Insbesondere weist die Abschalteinrichtung Abschaltelemente für die Saugbohrungen auf, so dass der Unterdruck für eine Gruppe von Aufnahmen oder für jeweils eine Aufnahme an einer Förderscheibe entsprechend abgeschaltet wird.

Bevorzugterweise sind die Abschaltelemente einstellbar, so dass mit geringem Aufwand eine Justage der Abschaltelemente, z.B. auf einem Ring, möglich ist.

Ferner wird die Aufgabe gelöst durch eine Maschine der Tabak verarbeitenden Industrie, insbesondere Filterherstellungsmaschine oder Filteransetzmaschine, die mit einer erfindungsgemäßen Staffeltrommel ausgestattet sind. Staffeltrommeln werden vor allem in Filterherstellungsmaschinen beispielsweise zum Zusammenstellen von mehreren Filtersegmenten oder an Filteransetzmaschinen eingesetzt. Zur Vermeidung von Wiederholungen wird auf die voranstehend beschriebene Staffeltrommel gemäß der Erfindung ausdrücklich verwiesen.

Die Erfindung wird nachstehend ohne Beschränkung des allgemeinen Erfindungsgedankens anhand eines Ausführungsbeispiels unter Bezugnahme auf die beigefügten schematischen Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1: einen Querschnitt durch eine erfindungsgemäße Staf- feltrommel und
- Fig. 2: eine perspektivische Ansicht der Staffeltrommel (Fig. 1) im Ausschnitt.

In den beiden Figuren sind jeweils gleiche oder gleichartige Elemente bzw. entsprechende Teile mit denselben Bezugsziffern bezeichnet, so dass von einer entsprechenden erneuten Vorstellung abgesehen wird.

In Fig. 1 ist der Querschnitt einer Staffeltrommel 10 dargestellt. Die Staffeltrommel 10 verfügt über einen Steuerflansch 12, der fest mit der Maschinenseite verbunden ist. Darüber hinaus ist eine rotierende Welle 11 vorgesehen, die rotierend gelagert und mit einem Trommelkörper 13 verbunden ist. Auf dem Trommelkörper 13 sind zwei Förderscheiben 21, 22 angeordnet, um zwei Reihen von stabförmigen Artikeln, z.B. Filterstäbe, zu staffeln.

Jede Förderscheibe 21, 22 verfügt über Aufnahmen 31, 32 (Fig. 2), die um einen radialen Winkel versetzt zueinander angeordnet sind. Jede Aufnahme 31, 32 verfügt über mehrere Saugbohrungen 42.1, 42.2, die in axialer Richtung nebeneinander angeordnet sind.

Beispielhaft wird nachfolgend eine Aufnahme einer Förderscheibe im Detail beschrieben, wobei das Folgende in gleicher Weise für die anderen Aufnahmen der anderen Förderscheibe gilt.

In Fig. 2 verfügt die Aufnahme 32 über eine radial angeordnete Saugbohrung 42.1 und mehrere Saugbohrungen 42.2. Die Saugbohrung 42.1 ist in der Förderscheibe 22 derart ausgebildet, dass bei Anlegen eines Unterdrucks an die Staffeltrommel 10 stets Unterdruck über die Saugbohrung 42.1 angelegt ist. Der an den anderen Saugbohrungen 42.2 anliegende Unterdruck kann mittels eines Stiftelements 43 abgeschaltet werden. Das Stiftelement 43 sowie weitere Stiftelemente sind auf Ringen 51, 52 auf dem Trommelkörper 13 angeordnet. Durch eine längsaxiale Verschiebung der Ringe 51, 52 zusammen mit den daran angeordneten Stiften 43 ist es möglich, den an den Saugbohrungen 42.2 anliegenden Unterdruck abzuschalten oder einzuschalten. Hierdurch wird entsprechend der so fördernden Artikellänge Unterdruck an der Saugbohrung 42.1 sowie entsprechend der Länge auch an weiteren Saugbohrungen 42.2 angelegt. Erfindungsgemäß ist vorgesehen, dass stets an der Saugbohrung 42.1 ein Vakuum angelegt ist. Dieses Vakuum kann nicht abgeschaltet werden. Zusätzlich kann an den Saugbohrungen 42.2 bedarfsgerecht ein Vakuum zugeschaltet oder abgeschaltet werden. Dies hängt von der Filterstablänge ab. Die Breite der Aufnahmen 31, 32 ist ausgelegt auf die maximal zu handhabende Stablängen eines Filters oder eines Rauchartikels, die an der Maschine verarbeitet werden. Mittels der erfindungsgemäßen Staffeltrommel 10 werden längsformatflexibel zwei Reihen von Artikeln gestaffelt.

Durch die Verschiebbarkeit der Ringe 51, 52 zusammen mit den Stiften 43 kann sehr schnell eine Anpassung an eine neue Artikellänge vorgenommen werden.

### Bezugszeichenliste

- 10: Staffeltrommel
- 11: Welle
- 12: Steuerflansch
- 13: Trommelkörper
- 21: Förderscheibe
- 22: Förderscheibe
- 31: Aufnahme
- 32: Aufnahme
- 42.1: Saugbohrung
- 42.2: Saugbohrung
- 43: Stift
- 51: Ring
- 52: Ring

## Patentansprüche

1. Staffeltrommel (10) zum Fördern von in wenigstens zwei Reihen nebeneinander angeordneten stabförmigen Artikeln der Tabak verarbeitenden Industrie, insbesondere Filterelemente, wobei für eine Reihe von Artikeln jeweils eine Förderscheibe (21, 22) mit Aufnahmen (31, 32) vorgesehen ist, **dadurch gekennzeichnet, dass** eine Aufnahme (31, 32) wenigstens zwei mit Unterdruck beaufschlagbare Saugbohrungen (42.1, 42.2) aufweist und dass der Unterdruck an einer der wenigstens zwei Saugbohrungen (42.1) im Transportbereich der stabförmigen Artikel nicht abschaltbar ist, wobei eine Abschalteinrichtung (43, 51, 52) derart vorgesehen ist, dass der Unterdruck an wenigstens einer Saugbohrung (42.2) mittels der Abschalteinrichtung (43, 51, 52) abschaltbar ist, und wobei die Abschalteinrichtung (43, 51, 52) verschiebbar auf der Staffeltrommel (10) angeordnet ist.

2. Staffeltrommel (10) nach Anspruch 1, **dadurch gekennzeichnet, dass** der Unterdruck an Saugbohrungen (42.1, 42.2) von wenigstens zwei Aufnahmen (31, 32) gleichzeitig abschaltbar ist.

3. Staffeltrommel (10) nach Anspruch 1 oder 2, **dadurch gekennzeichnet, dass** der Unterdruck an mehreren Saugbohrungen (42.2) einer Förderscheibe (21, 22) gleichzeitig abschaltbar ist.

4. Staffeltrommel (10) nach einem oder mehreren der Ansprüche 1 bis 3, **dadurch gekennzeichnet, dass** der Unterdruck an Saugbohrungen (42.2) der beiden Förderscheiben (21, 22) unabhängig voneinander abschaltbar ist.

5. Staffeltrommel (10) nach einem oder mehreren der Ansprüche 1 bis 4, **dadurch gekennzeichnet, dass** jede Förderscheibe (21, 22) eine Abschalteinrichtung (43, 51, 52) aufweist.

6. Staffeltrommel (10) nach einem oder mehreren der Ansprüche 1 bis 5, **dadurch gekennzeichnet, dass** die Abschalteinrichtung (43, 51, 52) ringförmig und/oder einstellbar ausgebildet ist.

7. Staffeltrommel (10) nach einem oder mehreren der Ansprüche 1 bis 6, **dadurch gekennzeichnet, dass** die Abschalteinrichtung (43, 51, 52) Abschaltelemente (43) für die Saugbohrungen (42.2) aufweist.

8. Staffeltrommel (10) nach Anspruch 7, **dadurch gekennzeichnet, dass** die Abschaltelemente (43) einstellbar sind.

9. Maschine der Tabak verarbeitenden Industrie, insbesondere Filterherstellungsmaschine oder Filteransetzmaschine, mit einer Staffeltrommel (10) nach einem oder mehreren der Ansprüche 1 bis 8.

## Claims

1. Staggered drum (10) for conveying rod-shaped articles, arranged in at least two rows next to one another, in the tobacco-processing industry, in particular filter elements, wherein in each case a conveyor disk (21, 22) with seats (31, 32) is provided for a row of articles, **characterised in that** a seat (31, 32) has at least two suction holes (42.1, 42.2) to which negative pressure can be applied and that the negative pressure cannot be turned off on one of the at least two suction holes (42.1) in the transport area of the rod-shaped articles, wherein a turn-off device (43, 51, 52) is provided such that the negative pressure can be turned off on at least one suction hole (42.2) by means of the turn-off device (43, 51, 52), and wherein the turn-off device (43, 51, 52) is arranged in a displaceable manner on the staggered drum (10).

2. Staggered drum (10) according to claim 1, **characterised in that** the negative pressure on suction holes (42.1, 42.2) of at least two seats (31, 32) can be turned off at the same time.

3. Staggered drum (10) according to claim 1 or 2, **characterised in that** the negative pressure on several suction holes (42.2) of a conveyor disk (21, 22) can be turned off at the same time.

4. Staggered drum (10) according to one or more of claims 1 to 3, **characterised in that** the negative pressure on suction holes (42.2) of the two conveyor disks (21, 22) can be turned off independently of one another.

5. Staggered drum (10) according to one or more of claims 1 to 4, **characterised in that** each conveyor disk (21, 22) has a turn-off device (43, 51, 52).

6. Staggered drum (10) according to one or more of claims 1 to 5, **characterised in that** the turn-off device (43, 51, 52) is designed as annular and/or adjustable.

7. Staggered drum (10) according to one or more of claims 1 to 6, **characterised in that** the turn-off device (43, 51, 52) has turn-off elements (43) for the suction holes (42.2).

8. Staggered drum (10) according to claim 7, **characterised in that** the turn-off elements (43) are adjustable.

9. Machine in the tobacco-processing industry, in particular filter production machine or filter application machine, with a staggered drum (10) according to one or more of claims 1 to 8.

## Revendications

1. Barillet d'alignement (10) pour transporter au moins deux rangées d'articles, en forme de bâtonnets, disposés les uns à côté des autres, de l'industrie de transformation du tabac, en particulier des éléments filtrants, dans lequel, pour chaque rangée d'articles, il est prévu un disque transporteur (21, 22) comportant des évidements (31, 32), **caractérisé en ce qu'**un évidement (31, 32) comprend au moins deux trous d'aspiration (42.1, 42.2), auxquels on peut appliquer une dépression, et **en ce que** la dépression, au niveau de l'un desdits au moins deux trous d'aspiration (42.1), ne peut être déconnectée dans la zone de transport des articles en forme de bâtonnets, un dispositif de déconnexion (43, 51, 52) étant prévu de façon que la dépression puisse être déconnectée au niveau d'au moins un trou d'aspiration (42.2) à l'aide d'un dispositif de déconnexion (43, 51, 52), le dispositif de déconnexion (43, 51, 52) étant disposé de façon à pouvoir coulisser sur le barillet d'alignement (10).

2. Barillet d'alignement (10) selon la revendication 1, **caractérisé en ce que** la dépression peut être déconnectée simultanément au niveau de trous d'aspiration (42.1, 42.2) d'au moins deux évidements (31, 32).

3. Barillet d'alignement (10) selon la revendication 1 ou 2, **caractérisé en ce que** la dépression peut être déconnectée simultanément au niveau de plusieurs trous d'aspiration (42.2) d'un disque transporteur (21, 22).

4. Barillet d'alignement (10) selon une ou plusieurs des revendications 1 à 3, **caractérisé en ce que** la dépression peut être déconnectée au niveau de trous d'aspiration (42.2) des deux disques transporteurs (21, 22), indépendamment l'un de l'autre.

5. Barillet d'alignement (10) selon une ou plusieurs des revendications 1 à 4, **caractérisé en ce que** chaque disque transporteur (21, 22) comprend un dispositif de déconnexion (43, 51, 52).

6. Barillet d'alignement (10) selon une ou plusieurs des revendications 1 à 5, **caractérisé en ce que** le dispositif de déconnexion (43, 51, 52) est configuré sous forme annulaire et/ou réglable.

7. Barillet d'alignement (10) selon une ou plusieurs des revendications 1 à 6, **caractérisé en ce que** le dispositif de déconnexion (43, 51, 52) comprend des éléments de déconnexion (43) pour les trous d'aspiration (42.2).

8. Barillet d'alignement (10) selon la revendication 7, **caractérisé en ce que** les éléments de déconnexion (43) sont réglables.

9. Machine de l'industrie de transformation du tabac, en particulier machine de fabrication de filtres ou assembleuse, comportant un barillet d'alignement (10) selon une ou plusieurs des revendications 1 à 8.
